# EUROPÄISCHE PATENTSCHRIFT

(11) **EP 3 424 711 B1**
(45) Veröffentlichungstag und Bekanntmachung des Hinweises auf die Patenterteilung: **08.04.2020**
(21) Anmeldenummer: 18176200.6
(22) Anmeldetag: 06.06.2018
(51) Int. Cl.: B41F 33/00, B41F 33/10

(54) **VERFAHREN UND STEUERUNGSEINRICHTUNG ZUM BETREIBEN EINER DRUCKMASCHINE**
CONTROL EQUIPMENT AND METHOD FOR OPERATING A PRINTING PRESS
PROCÉDÉ ET DISPOSITIF DE COMMANDE PERMETTANT DE FONCTIONNER UNE MACHINE À IMPRIMER

(30) Priorität: 06.07.2017 DE 102017115145
(43) Veröffentlichungstag der Anmeldung: 09.01.2019
(73) Patentinhaber: manroland Goss web systems GmbH, 86153 Augsburg (DE)
(72) Erfinder: Fejfar, Florian, 81476 München (DE)

(56) Entgegenhaltungen:
- EP-A2- 1 466 734
- DE-A1-102009 001 302
- DE-A1-102014 005 289

## Beschreibung

Die Erfindung betrifft ein Verfahren und eine Steuerungseinrichtung zum Betreiben einer Druckmaschine.

Eine Druckmaschine verfügt über mehrere Druckwerke, in welchen ein Bedruckstoff bedruckt wird. Die Druckwerke verfügen über ein Farbwerk sowie über ein Feuchtwerk, wobei das Farbwerk der Bereitstellung von Druckfarbe und das Feuchtwerk der Bereitstellung eines Feuchtmittels für das Bedrucken des Bedruckstoffs im jeweiligen Druckwerk dient.

Aus der Praxis ist es bekannt, dass für das Bedrucken eines Bedruckstoffs insbesondere abhängig von mehreren druckprozesstechnischen und druckqualitätsrelevanten Parametern mehrere Einstellparameter für die Druckmaschine bestimmt werden, auf Basis derer dann die Druckmaschine zum Bedrucken des Bedruckstoffs betrieben wird. Zu den druckprozesstechnischen und druckqualitätsrelevanten Parametern zählen insbesondere sujetabhängige und damit druckbildabhängige Parameter, Parameter über den Typ des zu bedruckenden Bedruckstoffs, Parameter über den Typ der verwendeten Druckfarbe, Parameter über den Typ des verwendeten Feuchtmittels und dergleichen. Als Einstellparameter der Druckmaschine werden zum Beispiel für das Farbwerk eines Druckwerks abhängig von solchen druckprozesstechnischen und druckqualitätsrelevanten Parametern zum Beispiel Einstellungen für Farbzonenstellelemente wie für Farbschieber bzw. Farbmesser des jeweiligen Farbwerks ermittelt. Als Einstellparameter für das Feuchtwerk eines jeweiligen Druckwerks wird auf Basis der obigen druckprozesstechnischen und druckqualitätsrelevanten Parameter eine Feuchtmittelmenge einer Feuchtmittelführung ermittelt.

DE 10 2009 001 302 A1 betrifft ein Verfahren zum Ermitteln einer druckmaschinengeschwindigkeitsabhängigen Hochlaufkurve für ein Farbwerk eines Druckwerks der Druckmaschine. Nach dem Festlegen relevanter Prozessparameter und dem Auswählen einer vordefinierten Ausgangshochlaufkurve wird die Druckmaschine einerseits bei Einrichtgeschwindigkeit und andererseits bei von der Einrichtgeschwindigkeit abweichenden Druckmaschinengeschwindigkeiten betrieben. Druckexemplare, die bei von der Einrichtgeschwindigkeit abweichender Druckmaschinengeschwindigkeit gedruckt wurden, werden vermessen, um abhängig hiervon eine Hochlaufkurve anzupassen und zu speichern.

EP 1 466 734 A2 betrifft eine Steuerung für eine Druckmaschine, wobei in einem Speicher der Steuerung Datensätze für Einstellwerte bereits ausgeführter Druckaufträge abgelegt sind. Werte eines aktuellen Druckauftrags sind mit Werten bereits ausgeführter Druckaufträge vergleichbar, um hieraus Einstellwerte zu modifizieren.

DE 10 2014 005 289 A1 betrifft eine Farbregelung.

Es besteht Bedarf daran, die Druckqualität zunehmend zu verbessern, und zwar durch Bereitstellung besserer Einstellparameter für die Druckmaschine. Dies soll möglichst ohne hardwareseitige Nachrüstung bzw. ohne hardwareseitigen Umbau der Druckmaschine erfolgen.

Hiervon ausgehend liegt der vorliegenden Erfindung die Aufgabe zugrunde, ein neuartiges Verfahren und eine Steuerungseinrichtung zum Betreiben einer Druckmaschine zu schaffen, mit welchem die Druckqualität ohne die Notwendigkeit weiterer Sensoren erhöht werden kann.

Diese Aufgabe wird durch ein Verfahren zum Betreiben einer Druckmaschine gemäß Anspruch 1 gelöst. Mindestens ein Einstellparameter für die Druckmaschine wird abhängig von einem zurückliegenden Betrieb der Druckmaschine geschätzt oder prognostiziert. Erfindungsgemäß wird der jeweilige Einstellparameter für die Druckmaschine indirekt aus mindestens einem anderen, geschätzten oder prognostizierten Druckmaschinenparameter abgeleitet.

Mit der hier vorliegenden Erfindung wird vorgeschlagen, Einstellparameter abhängig von einem zurückliegenden Betrieb der Druckmaschine zu schätzen oder zu prognostizieren. Die Erfindung schätzt bzw. prognostiziert insbesondere mindestens einen druckprozesstechnischen Parameter, welcher vorzugsweise von der Druckmaschinentemperatur abhängig ist. Hierdurch kann ohne die Notwendigkeit zusätzlicher Sensorik und demnach ohne die Notwendigkeit eines hardwareseitigen Umbaus bzw. einer hardwareseitigen Nachrüstung an einer Druckmaschine die Druckqualität verbessert werden.

Nach einer vorteilhaften Weiterbildung der Erfindung wird der jeweilige Einstellparameter abhängig von einer zurückliegenden Betriebsdauer der Druckmaschine und/oder abhängig von zurückliegenden Betriebsgeschwindigkeit der Druckmaschine und/oder abhängig von zurückliegenden Stillstanddauer der Druckmaschine und/oder abhängig von einer Umgebungstemperatur der Druckmaschine geschätzt oder prognostiziert.

Das Abschätzen bzw. Prognostizieren des jeweiligen Einstellparameters, welcher insbesondere von der Druckmaschinentemperatur abhängig ist, kann besonders vorteilhaft dann erfolgen, wenn dies auf Basis bzw. abhängig von der zurückliegenden Betriebsdauer der Druckmaschine, abhängig von der zurückliegenden Betriebsgeschwindigkeit der Druckmaschine, abhängig von der zurückliegenden Stillstanddauer der Druckmaschine und abhängig von der Umgebungstemperatur der Druckmaschine erfolgt. Die Betriebsdauer und Stillstanddauer, die Betriebsgeschwindigkeit während der Betriebsdauer sowie die Umgebungstemperatur der Druckmaschine bestimmen maßgeblich die Druckmaschinentemperatur, sodass dann, wenn der jeweilige Einstellparameter auf diese Art und Weise ermittelt wird, die Druckqualität vorteilhaft gesteigert werden kann.

Vorzugsweise wird der jeweilige Einstellparameter für die Druckmaschine aus einer geschätzten oder prognostizierten Druckmaschinentemperatur oder aus einer geschätzten oder prognostizierten Druckmaschinenbauteiltemperatur abgeleitet.

Dann, wenn eine steigende Druckmaschinentemperatur oder Druckmaschinenbauteiltemperatur geschätzt oder prognostiziert wird, wird insbesondere eine die Feuchtmittelmenge der Feuchtmittelführung erhöht.

Dann hingegen, wenn eine fallende Druckmaschinentemperatur oder Druckmaschinenbauteiltemperatur geschätzt oder prognostiziert wird, wird insbesondere die Feuchtmittelmenge der Feuchtmittelführung reduziert. Hiermit kann die Druckqualität besonders vorteilhaft gesteigert werden.

Nach einer weiteren vorteilhaften Weiterbildung der Erfindung wird der jeweilige Einstellparameter auf Grundlage eines empirisch ermittelten Kennfelds oder einer empirisch ermittelten Tabelle geschätzt oder prognostiziert. Auch dies dient der vorteilhaften Steigerung der Druckqualität.

Das empirisch ermittelte Kennfeld oder die empirisch ermittelte Tabelle wird dabei in einem Testlauf vorzugsweise an der zu betreibenden Druckmaschine oder an einer typgleichen Druckmaschine ermittelt.

Vorzugsweise wird die Schätzung oder Prognostizierung des jeweiligen Einstellparameters während des Betriebs dynamisch angepasst. Auch dies dient der vorteilhaften Steigerung der Druckqualität.

Die erfindungsgemäße Steuerungseinrichtung ist in Patentanspruch 12 definiert.

Bevorzugte Weiterbildungen der Erfindung ergeben sich aus den Unteransprüchen und der nachfolgenden Beschreibung.

Die Erfindung betrifft ein Verfahren und Steuerungseinrichtung zum Betreiben einer Druckmaschine.

Der grundsätzliche Aufbau einer Druckmaschine ist dem hier angesprochenen Fachmann geläufig.

Es sei an dieser Stelle darauf hingewiesen, dass eine Druckmaschine mehrere Druckwerke umfasst, durch die ein zu bedruckender Bedruckstoff zum Bedrucken desselben hindurchgefördert bzw. hindurchbewegt wird. Jedes Druckwerk einer Druckmaschine verfügt über ein Farbwerk und ein Feuchtwerk. Im Farbwerk wird Druckfarbe bereitgehalten und im Feuchtwerk wird Feuchtmittel bereitgehalten, um den Bedruckstoff zu bedrucken.

Für den Betrieb der Druckmaschine werden mehrere Einstellparameter für die Druckmaschine, insbesondere für das Farbwerk und das Feuchtwerk eines jeden Druckwerks der Druckmaschine bestimmt, auf Basis derer dann die Druckmaschine zum Bedrucken des Bedruckstoffs betrieben wird.

Zu den Einstellparametern der Druckmaschine gehören zum Beispiel die Stellung von Farbzonenstellelementen wie Farbschiebern und Farbmessern des Farbwerks sowie die Feuchtmittelmenge der Feuchtmittelführung eines Feuchtwerks.

Diese Einstellparameter werden abhängig von mehreren druckprozesstechnischen und druckqualitätsrelevanten Parametern bestimmt, wobei zu diesen druckprozesstechnischen und druckqualitätsrelevanten Parametern insbesondere Sujetdaten bzw. Druckbilddaten des zu druckenden Druckbilds, Daten über den zu bedruckenden Bedruckstoff, Daten über den Typ der verwendeten Druckfarbe, Daten über den Typ des verwendeten Feuchtmittels, Daten über den Typ der verwendeten Druckplatte und dergleichen gehören.

Es liegt im Sinne der Erfindung, mindestens einen Einstellparameter für die Druckmaschine, insbesondere für das Feuchtwerk eines Druckwerks die Feuchtmittelmenge der Feuchtmittelführung, abhängig von einem zurückliegenden Betrieb der Druckmaschine zu schätzen oder zu prognostizieren. Der geschätzte oder prognostizierte Einstellparameter ist insbesondere von einer geschätzten oder prognostizierten Druckmaschinentemperatur oder einer geschätzten oder prognostizierten Druckmaschinenbauteiltemperatur, wie einer Oberflächentemperatur eines Formzylinders eines Druckwerks der Druckmaschine, abhängig.

Der Einstellparameter wird demnach nicht während des Druckbetriebs durch eine Messung bestimmt, sondern vielmehr erfindungsgemäß während des Druckbetriebs abgeschätzt bzw. prognostiziert. So ist es möglich, das erfindungsgemäße Verfahren ohne hardwareseitigen Umbau bzw. ohne hardwareseitige Nachrüstung auszuführen, und zwar bereits auch an im Feld genutzten Druckmaschinen.

Vorzugsweise wird der Einstellparameter abhängig von der zurückliegenden Betriebsdauer der Druckmaschine, abhängig von der zurückliegenden Betriebsgeschwindigkeit der Druckmaschine, abhängig von der zurückliegenden Stillstanddauer der Druckmaschine sowie abhängig von der Umgebungstemperatur der Druckmaschine geschätzt bzw. prognostiziert. Die Dauer der Betriebsphasen, die Druckgeschwindigkeit in diesen Betriebsphasen, die Dauer der Stillstandphase sowie die hierbei jeweils herrschenden Umgebungstemperaturen bestimmen maßgeblich das Aufheizen sowie Abkühlen der Druckmaschine und demnach die Druckmaschinentemperatur oder die jeweilige Druckmaschinenbauteiltemperatur.

Abhängig von der zurückliegenden Betriebsdauer, der zurückliegenden Betriebsgeschwindigkeit, der zurückliegenden Stillstanddauer sowie der Umgebungstemperatur der Druckmaschine kann demnach die Druckmaschinentemperatur oder die jeweilige Druckmaschinenbauteiltemperatur genau geschätzt oder prognostiziert werden, um dann abhängig hiervon den Einstellparameter, vorzugsweise die Feuchtmittelmenge der Feuchtmittelführung, zu bestimmen.

Dann, wenn eine steigende Druckmaschinentemperatur oder Druckmaschinenbauteiltemperatur geschätzt oder prognostiziert wird, wird die Feuchtmittelmenge der Feuchtmittelführung erhöht. Dann hingegen, wenn eine fallende Druckmaschinentemperatur oder Druckmaschinenbauteiltemperatur geschätzt oder prognostiziert wird, wird die Feuchtmittelmenge der Feuchtmittelführung reduziert. Hierdurch kann mit einfachen Mitteln die Druckqualität gesteigert werden.

Wie bereits ausgeführt, wird mindestens ein Einstellparameter geschätzt oder prognostiziert, und zwar in Abhängigkeit vom zurückliegenden Betrieb der Druckmaschine, also der Historie des Druckmaschinenbetriebs, und zwar abhängig von der Standzeit, der Laufzeit, der Betriebsgeschwindigkeit und der Umgebungstemperatur der Druckmaschine.

Dabei ist insbesondere vorgesehen, dass empirisch ermittelte Kennfelder bzw. Kennlinien oder empirisch ermittelte Tabellen steuerungsseitig hinterlegt bzw. gespeichert sind, um auf Grundlage der zurückliegenden Betriebsdauer, der zurückliegenden Betriebsgeschwindigkeit, der zurückliegenden Stillstanddauer sowie der Umgebungstemperatur den Einstellparameter zu schätzen, insbesondere die Feuchtmittelmenge. Das jeweilige empirisch ermittelte Kennfeld bzw. die empirisch ermittelte Kennlinie oder die empirisch ermittelte Tabelle wird dabei vorzugsweise in einem Testbetrieb ermittelt, und zwar an der zu betreibenden Druckmaschine oder an einer zu betreibenden Druckmaschine typgleichen Druckmaschine. Dies erlaubt eine besonders vorteilhafte Prognostizierung des oder jedes Einstellparameters, welcher von der Druckmaschinentemperatur abhängig ist, insbesondere eine besonders vorteilhafte Ermittlung der Feuchtmittelmenge.

Bei dieser empirischen Ermittlung des Kennfelds bzw. der Kennlinie oder der Tabelle kann zum Beispiel im Testbetrieb der Druckmaschine abhängig von Betriebsdauern, Stillstanddauern, Druckgeschwindigkeiten und Umgebungstemperaturen die Druckmaschinentemperatur messtechnisch erfasst werden, um entsprechende Stützstellen in einem Kennfeld bzw. einer Kennlinie oder einer Tabelle zu hinterlegen. Zur Schätzung bzw. empirischen Ermittlung des entsprechenden Einstellparameters kann dann auf diese Stützstellen zugegriffen und zwischen denselben zum Beispiel interpoliert werden.

Im Unterschied hierzu ist es auch möglich, nicht die Druckmaschinentemperatur im Testbetrieb zu messen, sondern einen von der Druckmaschinentemperatur abhängigen Messwert, so zum Beispiel eine sich ausbildende Flächendeckung. Die Flächendeckung ist von der Druckmaschinentemperatur abhängig und kann auch genutzt werden, um ein empirisch ermitteltes Kennfeld bzw. eine empirisch ermittelte Kennlinie bzw. eine empirisch ermittelte Tabelle bereitzustellen, auf die dann bei Ausführung des erfindungsgemäßen Verfahrens zugegriffen wird.

Das Verfahren wird vollautomatisch ausgeführt, und zwar von einer Steuerungseinrichtung der Druckmaschine. Die Erfindung betrifft nicht nur das Verfahren zum Betreiben der Druckmaschine, sondern auch die Steuerungseinrichtung, welche das oben beschriebene Verfahren steuerungsseitig vollautomatisch ausführt. Die Steuerungseinrichtung schätzt oder prognostiziert demnach mindestens einen Einstellparameter für die Druckmaschine, insbesondere eine Feuchtmittelmenge der Feuchtmittelführung abhängig von einem zurückliegenden Betrieb der Druckmaschine Diesbezüglich wird auf die obigen Details, die im Zusammenhang mit dem Verfahren beschrieben wurden, Bezug genommen.

Die Schätzung oder Prognostizierung des jeweiligen Einstellparameters wird vorzugsweise während des Betriebs dynamisch angepasst.

Die Erfindung ist ohne Nachrüstung an im Feld genutzten Druckmaschinen einsetzbar. Betriebsdauern, Stillstanddauern, Druckgeschwindigkeiten stehen der Steuerungseinrichtung als Daten zur Verfügung. Abhängig von diesen Daten kann die Steuerungseinrichtung automatisch auf die oben beschriebene Art und Weise die Feuchtmittelmenge abhängig von der geschätzten oder prognostizierten Druckmaschinentemperatur ermitteln.

## Patentansprüche

1. Verfahren zum Betreiben einer Druckmaschine, nämlich zum Bedrucken eines Bedruckstoffs in Druckwerken der Druckmaschine,
wobei die Druckwerke jeweils ein Farbwerk und ein Feuchtwerk umfassen,
wobei Einstellparameter für die Druckmaschine bestimmt werden, auf Basis derer die Druckmaschine zum Bedrucken des Bedruckstoffs betrieben wird,
wobei mindestens ein Einstellparameter für die Druckmaschine abhängig von einem zurückliegenden Betrieb der Druckmaschine geschätzt oder prognostiziert wird,
**dadurch gekennzeichnet, dass**
der jeweilige Einstellparameter für die Druckmaschine indirekt aus mindestens einem anderen, geschätzten oder prognostizierten Druckmaschinenparameter abgeleitet wird.

2. Verfahren nach Anspruch 1, **dadurch gekennzeichnet, dass** der jeweilige Einstellparameter abhängig von einer zurückliegenden Betriebsdauer der Druckmaschine und/oder abhängig von einer zurückliegenden Betriebsgeschwindigkeit der Druckmaschine und/oder abhängig von einer zurückliegenden Stillstanddauer der Druckmaschine geschätzt oder prognostiziert wird.

3. Verfahren nach Anspruch 1 oder 2, **dadurch gekennzeichnet, dass** der jeweilige Einstellparameter abhängig von einer Umgebungstemperatur der Druckmaschine geschätzt oder prognostiziert wird.

4. Verfahren nach einem der Ansprüche 1 bis 3, **dadurch gekennzeichnet, dass** als ein Einstellparameter für die Druckmaschine eine Feuchtmittelmenge einer Feuchtmittelführung eines Farbwerks der Druckmaschine geschätzt oder prognostiziert wird.

5. Verfahren nach einem der Ansprüche 1 bis 4, **dadurch gekennzeichnet, dass** der jeweilige Einstellparameter für die Druckmaschine aus einer geschätzten oder prognostizierten Druckmaschinentemperatur oder aus einer geschätzten oder prognostizierten Druckmaschinenbauteiltemperatur abgeleitet wird.

6. Verfahren nach Anspruch 1 und 4, **dadurch gekennzeichnet, dass** dann, wenn eine steigende Druckmaschinentemperatur oder Druckmaschinenbauteiltemperatur geschätzt oder prognostiziert wird, die Feuchtmittelmenge der Feuchtmittelführung erhöht wird, und dass dann, wenn eine fallende Druckmaschinentemperatur oder Druckmaschinenbauteiltemperatur geschätzt oder prognostiziert wird, die Feuchtmittelmenge der Feuchtmittelführung reduziert wird.

7. Verfahren nach Anspruch 5 oder 6, **dadurch gekennzeichnet, dass** als Druckmaschinenbauteiltemperatur eine Oberflächentemperatur eines Formzylinders eines Druckwerks der Druckmaschine geschätzt oder prognostiziert wird.

8. Verfahren nach einem der Ansprüche 1 bis 7, **dadurch gekennzeichnet, dass** der jeweilige Einstellparameter auf Grundlage eines empirisch ermittelten Kennfelds oder einer empirisch ermittelten Tabelle geschätzt oder prognostiziert wird.

9. Verfahren nach Anspruch 8, **dadurch gekennzeichnet, dass** das empirisch ermittelte Kennfeld oder die empirisch ermittelte Tabelle in einem Testbetrieb an der zu betreibenden Druckmaschine oder an einer zu der zu betreibenden Druckmaschine typgleichen Druckmaschine ermittelt wird.

10. Verfahren nach einem der Ansprüche 1 bis 9, **dadurch gekennzeichnet, dass** der jeweilige Einstellparameter vollautomatisch geschätzt oder prognostiziert wird.

11. Verfahren nach einem der Ansprüche 1 bis 10, **dadurch gekennzeichnet, dass** die Schätzung oder Prognostizierung des jeweiligen Einstellparameters während des Betriebs dynamisch angepasst wird.

12. Steuerungseinrichtung zum Betreiben einer Druckmaschine,
wobei die Druckmaschine Druckwerke mit jeweils einem Farbwerk und einem Feuchtwerk umfasst,
wobei die Steuerungseinrichtung Einstellparameter für die Druckmaschine bestimmt, auf Basis derer die Druckmaschine zum Bedrucken eines Bedruckstoffs in Druckwerken der Druckmaschine betrieben wird,
wobei die Steuerungseinrichtung mindestens einen Einstellparameter für die Druckmaschine abhängig von einem zurückliegenden Betrieb der Druckmaschine schätzt oder prognostiziert,
**dadurch gekennzeichnet, dass**
die Steuerungseinrichtung eingerichtet ist, dass Verfahren nach einem der Ansprüche 1 bis 11 steuerungsseitig auszuführen.

## Claims

1. A method for operating a printing press, namely for printing a printing material in printing units of the printing press,
wherein the printing units each comprise an inking unit and a dampening unit,
wherein setting parameters for the printing press are determined, on the basis of which the printing press is operated for printing the printing material,
wherein at least one setting parameter for the printing press is estimated or predicted as a function of a past operation of the printing press,
**characterized in that**
the respective setting parameter for the printing press is derived indirectly from at least one other, estimated or predicted printing press parameter.

2. The method according to claim 1, **characterized in that** the respective setting parameter is estimated or predicted as a function of a past operating time of the printing press and/or as a function of a past operating speed of the printing press and/or as a function of a past standstill time of the printing press.

3. The method according to claim 1 or 2, **characterized in that** the respective setting parameter is estimated or predicted as a function of an ambient temperature of the printing press.

4. The method according to one of claims 1 to 3, **characterized in that** an amount of dampening agent of a dampening solution supply of an inking unit of the printing press is estimated or predicted as setting parameter for the printing press.

5. The method according to one of claims 1 to 4, **characterized in that** the respective setting parameter for the printing press is derived from an estimated or predicted printing press temperature or from an estimated or predicted printing press component temperature.

6. The method according to claim 1 and 4, **characterized in that** the amount of dampening agent of the dampening solution supply is increased when an increasing printing press temperature or printing press component temperature is estimated or predicted, and that the amount of dampening agent of the dampening solution supply is reduced when a decreasing printing press temperature or printing press component temperature is estimated or predicted.

7. The method according to claim 5 or 6, **characterized in that** a surface temperature of a forme cylinder of a printing unit of the printing press is estimated or predicted as printing machine component temperature.

8. The method according to one of claims 1 to 7, **characterized in that** the respective setting parameter is estimated or predicted on the basis of an empirically determined characteristic diagram or an empirically determined table.

9. The method according to claim 8, **characterized in that** the empirically determined characteristic diagram or the empirically determined table is determined in a test operation at the printing press to be operated or at a printing press, which is of the same type as the printing press to be operated.

10. The method according to one of claims 1 to 9, **characterized in that** the respective setting parameter is estimated or predicted fully automatically.

11. The method according to one of claims 1 to 10, **characterized in that** the estimation or prediction of the respective setting parameter is adapted dynamically during the operation.

12. Control equipment for operating a printing press,
wherein the printing press comprises printing units, each comprising an inking unit and a dampening unit,
wherein the control equipment determines setting parameters for the printing press, on the basis of which the printing press is operated for printing a printing material in printing units of the printing press,
wherein the control equipment estimates or predicts at least one setting parameter for the printing press as a function of a past operation of the printing press,
**characterized in that**
the control equipment is set up to carry out the method according to one of claims 1 to 11 on the control side.

## Revendications

1. Procédé d'utilisation d'une machine d'impression, pour l'impression d'un support d'impression dans des groupes d'impression de la machine d'impression,
dans lequel les groupes d'impression comprennent respectivement un groupe d'encrage et un groupe de mouillage,
étant définis pour la machine d'impression des paramètres de réglage sur la base desquels la machine d'impression est utilisée pour imprimer le support d'impression,
au moins un paramètre de réglage pour la machine d'impression étant estimé ou pronostiqué en fonction d'un fonctionnement antérieur de la machine d'impression,
**caractérisé en ce que**
le paramètre de réglage respectif pour la machine d'impression est dérivé indirectement d'au moins un autre paramètre estimé ou pronostiqué de la machine d'impression.

2. Procédé selon la revendication 1, **caractérisé en ce que** le paramètre de réglage respectif est estimé ou pronostiqué en fonction d'une durée de fonctionnement antérieure de la machine d'impression et/ou en fonction d'une vitesse de fonctionnement antérieure de la machine d'impression et/ou en fonction d'une durée d'immobilisation antérieure de la machine d'impression.

3. Procédé selon la revendication 1 ou 2, **caractérisé en ce que** le paramètre de réglage respectif est estimé ou pronostiqué en fonction d'une température ambiante de la machine d'impression.

4. Procédé selon une des revendications 1 à 3, **caractérisé en ce que**, en tant que paramètre de réglage pour la machine d'impression, une quantité d'humidité ou un guidage d'agent de mouillage d'une unité d'encrage de la machine d'impression est estimé ou pronostiqué.

5. Procédé selon une des revendications 1 à 4, **caractérisé en ce que** le paramètre de réglage respectif pour la machine d'impression est dérivé d'une température estimée ou pronostiquée de machine d'impression ou d'une température estimée ou pronostiquée de pièces de machine d'impression.

6. Procédé selon les revendications 1 et 4, **caractérisé en ce que**, lorsqu'une température de machine d'impression ou une température de pièces de machines d'impression croissante est estimée ou pronostiquée, la quantité d'agent de mouillage ou de guidage d'agent de mouillage est augmentée et que, lorsqu'une température de machine d'impression ou une température de pièces de machines d'impression décroissante est estimée ou pronostiquée, la quantité d'agent de mouillage du guidage d'agent de mouillage est réduite.

7. Procédé selon la revendication 5 ou 6, **caractérisé en ce que**, en tant que température de pièces de machines d'impression, une température en surface d'un cylindre porte-cliché d'un groupe d'impression de la machine d'impression est estimée ou pronostiquée.

8. Procédé selon une des revendications 1 à 7, **caractérisé en ce que** le paramètre de réglage respectif est estimé ou pronostiqué sur la base d'un champ caractéristiques déterminé empiriquement ou d'un tableau déterminé empiriquement.

9. Procédé selon la revendication 8, **caractérisé en ce que** le champ caractéristique le paramètre déterminé empiriquement ou le tableau déterminé empiriquement est déterminé en mode test au niveau de la machine d'impression à utiliser ou d'une machine d'impression de même type que la machine d'impression à utiliser.

10. Procédé selon une des revendications 1 à 9, **caractérisé en ce que** le paramètre de réglage respectif est estimé ou pronostiqué automatiquement.

11. Procédé selon une des revendications 1 à 10, **caractérisé en ce que** l'estimation ou le pronostic du paramètre de réglage respectif est adapté dynamiquement pendant le fonctionnement.

12. Dispositif de commande pour l'utilisation d'une machine d'impression, dans lequel
la machine d'impression comprend des groupes d'impression comportant respectivement un groupe d'encrage et un groupe de mouillage,
le dispositif de commande définit pour la machine d'impression des paramètres de réglage sur la base desquels la machine d'impression est utilisée pour imprimer un support d'impression dans des groupes d'impression de la machine d'impression,
le dispositif de commande estime ou pronostique au moins un paramètre de réglage pour la machine d'impression en fonction d'un fonctionnement antérieur de la machine d'impression,
**caractérisé en ce que**
le dispositif de commande est conçu pour réaliser le procédé selon une des revendications 1 à 11 au niveau de la commande.
